# EUROPÄISCHE PATENTSCHRIFT

(11) **EP 4 060 157 B1**
(45) Veröffentlichungstag und Bekanntmachung des Hinweises auf die Patenterteilung: **12.07.2023**
(21) Anmeldenummer: 22158158.0
(22) Anmeldetag: 23.02.2022
(51) Int. Cl.: E06B 3/48, E06B 9/17

(54) **TOR MIT SCHLUPFTÜR**
GATE COMPRISING A PASS DOOR
PORTAIL POURVU DE PORTILLON

(30) Priorität: 12.03.2021 DE 102021106140
(43) Veröffentlichungstag der Anmeldung: 21.09.2022
(73) Patentinhaber: Hörmann KG Ichtershausen, 99334 Amt Wachsenburg (DE)
(72) Erfinder: Zeh, Christina, 99100 Gierstädt (DE); Ebert, Sascha, 98701 Großbereitenbach OT Neustadt (DE)
(74) Vertreter: KASTEL Patentanwälte PartG mbB

(56) Entgegenhaltungen:
- DE-A1-102016 117 407
- JP-A- 2008 208 682

## Beschreibung

Die Erfindung betrifft ein Tor mit in einer in einem Torblatt integrierten Tür. Insbesondere betrifft die Erfindung ein Sektionaltor mit Schlupftür, mehr insbesondere ein als Sektionaltor ausgebildetes Garagentor mit Schlupftür.

Zur Begriffsklärung, zum Stand der Technik und zum technologischen Hintergrund wird auf folgende Literaturstellen verwiesen:
[1] Wikipedia: Sektionaltor, abgerufen unter https://de.wikipedia.org/wiki/Sektionaltor am 11.03.2021
[2] Wikipedia: Schlupftür, abgerufen unter https://de.wikipedia.org/wiki/Schlupftür am 11.03.2021
[3] EP 0 370 376 B1
[4] EP 2 295 700 B1
[5] EP 2 698 495 B1
[6] Firmenbroschüre "GARAGEN-SEKTIONALTORE" der Hörmann KG Verkaufsgesellschaft mit dem Druckvermerk "Stand 02.2021 / Druck 02.2021 / HF 85184 DE / PDF", aus dem Internet heruntergeladen unter www.hoermann.de am 11.03.2021
[7] JP 2010-31611 A
[8] DE 20 2004 010 368 U1
[9] DE 10 2016 117 407 A1

Die Literaturstelle [1] erläutert, was unter Sektionaltor zu verstehen ist. Die Literaturstelle [2] erläutert den Begriff Schlupftür für eine in ein Torblatt integrierte Tür. Aus der Literaturstelle [3] ist ein Sektionaltor in Fingerschutzausbildung bekannt, wobei Torblattelemente (hier in Form von aus Paneelen gebildeten Sektionen) des Tores am in Schließstellung oberen Rand einen Fingerschutz-Vorsprung mit konvexer Außenseite und am in Schließstellung unteren Rand eine Nut aufweisen, in die der Fingerschutz-Vorsprung des darunter befindlichen Paneels eingreift. Aus den Literaturstellen [4] und [5] sind Tore, insbesondere Sektionaltore, mit Schlupftür und besonders niedriger Schlupftürschwelle bekannt. Die Schwelle ist dabei durch eine Verstärkungsanordnung gebildet, die mehr breit als hoch baut. Mehr Einzelheiten zu als Sektionaltore ausgebildeten Garagentoren, auch mit Schlupftüren, sind der Literaturstelle [6] zu entnehmen. Diese Tore haben sich in der Praxis bewährt, da die Türausnehmung aufgrund der niedrigen Schwelle auch mit Rädern, Rollwagen oder Rollstühlen einfach passierbar ist. Es gibt aber auch Einbausituationen, wo derartige Tore weniger geeignet sind. Insbesondere ließe sich die Schlupftür bei vor der Toröffnung ansteigendem Boden nicht ohne weiteres nach außen öffnen. Aus den Literaturstellen [7] bis [9] sind unterschiedlichen Schwellenausbildungen von Schlupftüren von Toren bekannt, die kompliziert und teuer in Herstellung und Montage sind.

Die Erfindung hat sich zur Aufgabe gestellt, ein Tor mit Schlupftür bereit zu stellen, das für eine Einbausituation mit schrägem Bodenaufbau geeignet ist und dabei mit geringen Herstellkosten und geringerem Fertigungsaufwand herstellbar ist und dennoch eine ansprechende Optik bietet.

Zum Lösen dieser Aufgabe schafft die Erfindung ein Tor nach Anspruch 1.

Vorteilhafte Ausgestaltungen sind Gegenstand der Unteransprüche.

Die Erfindung schafft ein Tor mit einem Torblatt, das zwischen einer Öffnungsstellung und einer eine Toröffnung verschließenden Schließstellung bewegbar ist und mehrere Torblattelemente aufweist, die jeweils ein Paneel aufweisen und bezüglich parallel zueinander verlaufenden Kippachsen gegeneinander verkippbar sind, und einer Tür, die in dem Torblatt integriert ist und ein Türblatt aufweist, das in seiner Schließstellung in einer Türausnehmung in dem Torblatt aufgenommen ist und um eine im Wesentlichen senkrecht zu den Kippachsen verlaufende Schwenkachse relativ zu den Torblattelementen verschwenkbar ist, wobei ein in Schließstellung des Torblattes unterer Bereich der Türausnehmung durch eine Schwelle begrenzt ist, deren oberer Rand in Schließstellung des Torblattes von einer unteren Begrenzung der Toröffnung gemessen einen Abstand SH im Bereich von 40 mm ≤ SH ≤ 120 mm hat, wobei die Schwelle im Querschnitt gesehen durch einen unteren Randbereich des Paneels des untersten Torblattelements, eine Verstärkungsleiste und eine Schwellenabdeckleiste gebildet wird, wobei die Verstärkungsleiste als einstückige Profilleiste ausgebildet ist und sich im Wesentlichen über den gesamten unteren Randbereich des Paneels des untersten Torblattelements erstreckt und einen Befestigungsprofilbereich zur Anlage an einer Innenseite des unteren Randbereichs des Paneels und zur dortigen Befestigung, einen Eingreifprofilbereich zum Eingreifen in eine Nut auf der Unterseite des Paneels und einen Verstärkungsrippenprofilbereich zur Versteifung aufweist, der sich von dem Befestigungsprofilbereich weg erstreckt, wobei die Schwellenabdeckleiste zum Abdecken einer Oberseite unteren Randbereichs des Paneels im Bereich der Schwelle ausgebildet ist und an dem Befestigungsprofilbereich befestigt ist.

Es ist bevorzugt, dass der Verstärkungsrippenprofilbereich rohrförmig ausgebildet ist.

Es ist bevorzugt, dass der Verstärkungsrippenprofilbereich einen länglichen Hohlraum umschließt.

Es ist bevorzugt, dass der Verstärkungsrippenprofilbereich sich im Wesentlichen senkrecht zu einer Anlagefläche des Befestigungsprofilbereich von dem Befestigungsprofilbereich weg erstreckt.

Es ist bevorzugt, dass der Befestigungsprofilbereich sich über die gesamte Innenseite des unteren Randbereichs des Paneels erstreckt.

Es ist bevorzugt, dass der Befestigungsprofilbereich eine Anlagefläche zum großflächigen Anliegen an der Innenseite des unteren Randbereich des Paneels aufweist.

Es ist bevorzugt, dass der Befestigungsprofilbereich mittels mehrerer über die Torblattbreite mit Abstand zueinander vorgesehener Schraubbefestigern an dem unteren Randbereich des Paneels befestigt ist.

Es ist bevorzugt, dass der Eingreifprofilbereich im Wesentlichen rohrförmig ausgebildet ist.

Es ist bevorzugt, dass der Eingreifprofilbereich entsprechend der Innenkontur der Nut ausgebildet ist.

Es ist bevorzugt, dass der Eingreifprofilbereich auf der gesamten Innenseite der Nut anliegt.

Es ist bevorzugt, dass die Nut komplementär zu einem Fingerabdruck-Vorsprung ausgebildete Fingerschutz-Nut ist.

Es ist bevorzugt, dass der Eingreifprofilbereich eine Dichtungsausnehmung aufweist, an der eine untere Tordichtung befestigt ist.

Es ist bevorzugt, dass die Schwellenabdeckleiste als einstückige Profilleiste ausgebildet ist. Vorzugsweise ist die Schwellenabdeckleiste im Wesentlichen U-Profilförmig ausgebildet ist.

Es ist bevorzugt, dass die Schwellenabdeckleiste einen Anlageschenkel aufweist, der sich parallel zum Befestigungsprofilbereich erstreckt und an diesem anliegt.

Es ist bevorzugt, dass die Schwellenabdeckleiste von Befestigern, mittels denen der Befestigungsprofilbereich an dem unteren Randbereich des Paneels befestigt ist, durchgriffen wird.

Es ist bevorzugt, dass die Schwellenabdeckleiste und die Verstärkungsleiste aus Metall gebildet sind. Es ist bevorzugt, dass die Schwellenabdeckleiste und die Verstärkungsleiste als Strangpressprofile, insbesondere aus Metall, mehr insbesondere aus Leichtmetall und am meisten bevorzugt aus einer Aluminiumlegierung ausgebildet sind.

Es ist bevorzugt, dass die Verstärkungsleiste eine Schließkanten-Tordichtung des Tores trägt.

Es ist bevorzugt, dass die Tordichtung an dem Eingreifprofilbereich befestigt ist.

Das Tor ist vorzugsweise ein Sektionaltor mit Schlupftür. Die Torblattelemente weisen vorzugsweise Paneele in Fingerschutzausbildung auf. Insbesondere sind die Paneele so ausgebildet, wie dies in der Literaturstelle [3] beschrieben und gezeigt ist.

Die Toreinbausituation verfügt oft über einen schrägen Bodenaufbau. Herkömmliche oder gemäß [6] serienmäßige Schwellenprofile können einen derartigen schrägen Bodenaufbau nicht immer innerhalb der Schwellenhöhe SH kompensieren. Mit bevorzugten Ausgestaltungen der Erfindung wird dem entgegnet, wobei zudem eine Verringerung der Herstellkosten und eine Verringerung des Fertigungsaufwandes erreicht werden.

Vorzugsweise gilt für die Schwellenhöhe SH, d.h. den Abstand des oberen Rands der Schwelle der Türausnehmung in dem Torblatt bei sich in Schließstellung befindlichem Torblatt von der unteren Begrenzung der Toröffnung, d.h. insbesondere dem Boden aus, 70 mm ≤ SH ≤ 100 mm, mehr bevorzugt 75 mm ≤ SH ≤ 95 mm, besonders bevorzugt 80 mm ≤ SH ≤ 90 mm. Bei besonders bevorzugt Toren ist SH = 85 mm.

Um den Fertigungsaufwand und die Herstellkosten gering zu halten und dennoch eine ansprechende Optik an der Außenseite bereit zu stellen, wird zum Bilden der Stelle der untere Randbereich des untersten Paneels genutzt. Z. B. wird bei einem Ausschneiden der Türausnehmung für die Schlupftür ein unterer Bereich des untersten Paneels stehen gelassen.

Dieser untere Randbereich des untersten Paneels wird noch durch eine mehrteilige Versteifungsordnung oder Verstärkungsanordnung verstärkt.

Die Versteifungsanordnung weist eine Verstärkungsleiste und eine Schwellenabdeckleiste auf. Wie der Begriff "Leiste" bereits ausdrückt, ist die Verstärkungsleiste aus einem Stück als Leiste ausgebildet. Die Verstärkungsleiste ist als einstückiges Profilelement mit mehreren Profilbereichen ausgebildet.

Zum einen wird der stehen gelassene untere Randbereich des untersten Paneels durch eine Verstärkungsleiste verstärkt, die sich über einen gegenüber der Breite der Türausnehmung größeren Bereich der Torblattbreite erstreckt und an dem untersten Paneel befestigt ist.

Die Versteifungswirkung der Verstärkungsleiste wird zum einen dadurch bereitgestellt, dass die Verstärkungsleiste mit einem Befestigungsprofilbereich an der Innenseite des Randbereichs des unteren Paneels anliegt und damit mittels Befestigern, wie insbesondere Schrauben, die vorzugsweise in regelmäßigen Abstand über die Torblattbreite verteilt angeordnet sind, befestigt ist, und zum anderen mit mehreren verstärkenden Profilbereichen versehen ist.

Ein erster verstärkender Profilbereich bildet eine Versteifungsrippe. Diese ist vorzugsweise rohrförmig ausgebildet und somit einerseits leicht und dennoch stabil ausgebildet. Vorzugsweise erstreckt sich dieser Versteifungsrippenprofilbereich von dem Befestigungsprofilbereich im Wesentlichen senkrecht weg, insbesondere bei in Vertikalstellung in Schließstellung befindlichem Torblatt in horizontaler Richtung in das Innere des zu verschließenden Raumes hinein. Der von dem Versteifungsrippenprofilbereich umschlossene Hohlraum ist vorzugsweise länglich ausgebildet. Ein freies Ende des Versteifungsrippenprofilbereichs ist vorzugsweise abgerundet ausgebildet.

Zur Aufnahme eines zweiten verstärkenden Profilbereichs wird vorzugsweise eine Nut an der Unterseite des untersten Paneels genutzt, insbesondere die Nut, die bei Verwendung des Paneels in höheren Torblattelementen zur Aufnahme des Fingerschutz-Vorsprungs des darunter befindlichen Torblattelements dient. Der zweite verstärkende Profilbereich ist als Eingreifprofilbereich zum Eingreifen in die Nut ausgebildet. Vorzugsweise ist der Eingreifprofilbereich der Kontur der Nut angepasst, so dass er überall an dem Nutgrund anliegt. Somit wird ein sicherer Formschluss zwischen Verstärkungsprofil und Paneel erreicht. Der Eingreifprofilbereich ist vorzugsweise als Hohlprofil ausgebildet und mehr vorzugsweise bis auf eine Öffnung zur Befestigung des Tordichtungsprofils rohrförmig ausgebildet.

Als weiteres Teil der Verstärkungsanordnung ist eine als Schwellenabdeckprofil ausgebildete Schwellenabdeckleiste vorgesehen. Dieses ebenfalls als einstückiges Profilelement mit mehreren Profilbereichen ausgebildete Schwellenabdeckprofil deckt die Oberseite des stehengelassenen unteren Randbereich des untersten Paneels ab, so dass in einfacher Weise ein Schutz der Schwelle und eine ansprechende Optik erreicht wird. Das Schwellenabdeckprofil ist dadurch versteift ausgebildet, dass es als Winkelprofil, U-Profil oder C-Profil mit mehreren Schenkeln ausgebildet ist. Eine einfache Montage und Befestigung bei gleichzeitiger Erhöhung der Versteifungswirkung lässt sich dann erreichen, wenn einer der Schenkel an dem Befestigungsprofilbereich anliegt und zusammen mit diesem an dem untersten Paneel befestigt wird. Somit kann man mit den gleichen Befestigern die mehreren Teile der Verstärkungsanordnung einfach befestigen.

Die Verstärkungsleiste bildet vorzugsweise ein Schwellenprofil, insbesondere aus Aluminium, das eine Führung für die Tordichtung an der Schließkante des Tores bereitstellt und zudem zur Lamellenversteifung der unteren Torlamelle beiträgt.

Ein Ausführungsbeispiel wird im Folgenden anhand der beigefügten Zeichnungen näher erläutert. Darin zeigt:
- Fig. 1: eine Außenansicht auf eine Ausführungsform eines Tores mit Torblatt in Schließstellung sowie einer in dem Torblatt integrierten Tür;
- Fig. 2: einen Horizontalschnitt durch das Tor von Figur 1;
- Fig. 3: einen Vertikalschnitt durch das Tor entlang der Linie A-A;
- Fig. 4: eine vergrößerte Detailansicht eines Details aus Figur 3, wo der Bereich der Schwelle der integrierten Tür in größerem Detail dargestellt ist;
- Fig. 5: eine Zusammenstellung von Ansichten vergleichbar der Figur 4 für unterschiedliche Modelle einer Torserie mit in einem Torblatt integrierter Tür und unterschiedlicher Höhe der Schwelle, wobei rechts eine Ausführung gemäß einem erfindungsgemäßen Ausführungsbeispiel und links und in der Mitte Vergleichsbeispiele dargestellt sind, die nicht von der Erfindung umfasst sind;
- Fig. 6: eine Explosionsdarstellung einer bei dem Tor der Figuren 1 bis 4 verwendeten Verstärkungsleiste zusammen mit einer Tordichtung;
- Fig. 7: einen Schnitt mit größerem Maßstab durch die Verstärkungsleiste;
- Fig. 8: den Schnitt durch die Verstärkungsleiste, wobei sichtbare Flächen davon angedeutet sind;
- Fig. 9: einen Schnitt durch eine bei dem Tor gemäß den Figuren 1 bis 4 verwendete Schwellenabdeckleiste; und
- Fig. 10: den Schnitt durch die Schwellenabdeckleiste, wobei sichtbare Flächen angedeutet sind.

In den Figuren 1 bis 4 sind unterschiedliche Ansichten eines Tores 10 mit einem Torblatt 12 und einer in dem Torblatt 12 integrierten Tür 14 dargestellt.

Das Torblatt 12 ist zwischen einer Öffnungsstellung und einer in den Figuren gezeigten Schließstellung bewegbar. In der Schließstellung verschließt das Torblatt eine Toröffnung 16, wobei ein Boden 18 eine untere Begrenzung 20 der Toröffnung bildet.

Das Torblatt 12 weist mehrere Torblattelemente 22.1-22.4 auf, wobei ein unterstes Torblattelement 22.1 eine Schließkante 24 aufweist, wobei an der Schließkante 24 eine Tordichtung 26 zum Abdichten des Torblattes 12 gegenüber dem Boden 18 in der gezeigten Schließstellung aufweist.

Die Torblattelemente 22.1-22.4 sind bezüglich parallel zueinander verlaufenden Kippachsen 28 gegeneinander verkippbar.

Das Tor 10 ist insbesondere als Sektionaltor 30 mit einer Führung 32 für das Torblatt 12 ausgebildet. Derartige Sektionaltore 30 und Führungen 32 sind grundsätzlich aus den Literaturstellen [1], [3] bis [6] bekannt, sodass bezüglich weiterer Einzelheiten zu den möglichen Ausbildungen der Führung auf diese Literaturstellen verwiesen wird.

Die einzelnen Torblattelemente 22.1-22-4 sind im Wesentlichen durch Paneele in Fingerschutzausbildung gebildet, wie dies im Einzelnen näher in den Literaturstellen [3] und [6] beschrieben und gezeigt ist. Es wird für nähere Einzelheiten zur Konstruktion und zu möglichen Materialien der Paneele auf die Literaturstelle [6] verwiesen.

Demgemäß weisen die Paneele 34 an ihrem oberen Ende einen Fingerschutz-Vorsprung 36 und an ihrem unteren Ende eine komplementär zu dem Fingerschutz-Vorsprung 36 ausgebildete Nut 38 zur Aufnahme des Fingerschutz-Vorsprunges 36 des darunter liegenden Paneels 34 auf. Für nähere Einzelheiten zur Ausgestaltung des Fingerschutz-Vorsprungs 36 und der Nut 38 wird auf die Literaturstelle [3] verwiesen.

Die in das Torblatt 12 integrierte Tür 14 bildet eine Schlupftür. Die Tür 14 weist ein Türblatt 40 auf, das in seiner Schließstellung in einer Türausnehmung 42 in dem Torblatt 12 aufgenommen ist und vorzugsweise in der Schließstellung bündig mit dem Torblatt 12 ausgerichtet ist. Das Türblatt 40 ist um eine im Wesentlichen senkrecht zu den Kippachsen 28 verlaufende Schwenkachse 44 relativ zu den Torblattelementen 22.1-22.4 aus der dargestellten Schließstellung in eine Öffnungsstellung verschwenkbar. Bei den dargestellten Ausführungsformen ist das Türblatt 40 nach außen in seiner Öffnungsstellung schwenkbar. Somit kann unmittelbar hinter dem geschlossenen Torblatt 12 der zu verschließende Raum besser ausgenutzt werden. Beispielsweise kann ein Fahrzeug abgestellt werden, ohne dass dies die Öffnungsmöglichkeiten der Tür 14 beeinträchtigt.

Die Türausnehmung 42 wird an ihrem unteren Bereich durch eine Schwelle 46 begrenzt, die auch als Schlupftürschwelle bezeichnet werden kann.

Wie insbesondere aus Figur 3 ersichtlich, steigt der Boden 18 vor der Toröffnung 16 an, um eine Rampe 48 zu bilden. Die Linie 49 zeigt die Ebene an, in der sich das untere Ende des Türblatts 40 beim Öffnen der Tür 14 bewegt. Damit das Türblatt 40 auch im vollständig geöffneten Zustand auch dann nicht gegen die Rampe 48 stößt, wenn diese mit großem Steigungswinkel ansteigt, hat die Schwelle 46 eine Schwellenhöhe SH im Bereich von 40 mm ≤ SH ≤ 120 mm. Bei den dargestellten Ausführungsformen beträgt die Schwellenhöhe 85 mm; selbstverständlich sind auch weitere Schwellenhöhen um den Bereich 85 mm möglich. Als Schwellenhöhe SH wird hierbei der Abstand des oberen Rands 50 der Schwelle 46 von der unteren Begrenzung 20 der Toröffnung 16 bei in Schließstellung befindlichen Torblatt 12 definiert.

Die Figuren 3 und 4 sowie die Teilfigur ganz rechts in Figur 5 zeigen Schnitte durch das Tor 10 im Bereich der Schwelle 46. Wie daraus entnehmbar, weist das Torblatt 12 eine aus mehreren Teilen gebildete Versteifungsanordnung 52 auf. Die Schwelle 46 ist durch einen unteren Randbereich 54 des Paneels 34 des untersten Torblattelements 22.1 und die Versteifungsanordnung 52 gebildet. Zusätzlich ist die Tordichtung 26 vorgesehen.

Die Versteifungsanordnung 52 weist eine Verstärkungsleiste 56 und eine Schwellenabdeckleiste 58 auf. Sowohl die Verstärkungsleiste 56 und die Schwellenabdeckleiste 58 ist als einstückiges Profilelement, d.h. eine einstückige Leiste mit bestimmten Querschnittsprofil, ausgebildet. Die Verstärkungsleiste 56 ist somit ein Teil der mehrteiligen Versteifungsanordnung 52, und die Schwellenabdeckleiste 58 ist ein weiteres Teil der mehrteiligen Versteifungsanordnung 52.

Die Verstärkungsleiste 56 ist zusammen mit der Tordichtung 26 in Figur 6 und alleine in den Figuren 7 und 8 dargestellt.

Die Verstärkungsleiste 56 erstreckt sich im Wesentlichen über die gesamte Breite des untersten Torblattelements 22.1. Wie aus den Figuren 6 bis 8 ersichtlich, ist die Verstärkungsleiste 56 als Profilleiste aus einem Metallmaterial, insbesondere Leichtmetall wie Aluminium oder Aluminiumlegierung hergestellt. Insbesondere wird die Verstärkungsleiste 56 stranggepresst.

Die Verstärkungsleiste 56 weist einen Befestigungsprofilbereich 60, einen Eingreifprofilbereich 62, einen Verstärkungsrippenprofilbereich 64 und einen Verbindungsprofilbereich 66 auf.

Die Verstärkungsleiste 56 ist insbesondere aus einem Metall mit einer Wandstärke im Bereich von 1 mm bis 4 mm, insbesondere 2 mm gebildet.

Der Befestigungsprofilbereich 60 ist, wie aus Figur 3, Figur 4 und der rechten Darstellung in Figur 5 ersichtlich, zur Anlage an einer Innenseite 68 des unteren Randbereichs 54 des Paneels 34 des untersten Torblattelements 22.1 und zur dortigen Befestigung ausgebildet.

Wie insbesondere aus Figur 7 ersichtlich, weist der Befestigungsprofilbereich 60 eine Anlagefläche 70 auf, die vollflächig auf dieser Innenseite 68 anliegt. Der Befestigungsprofilbereich 60 ist insbesondere eben ausgebildet und weist im Querschnitt eine Rechteckform auf. Der Befestigungsprofilbereich 60 erstreckt sich im Wesentlichen über die gesamte Innenseite des unteren Randbereichs 54, der die Schwelle 46 bildet.

Der Verstärkungsrippenprofilbereich 64 bildet eine Versteifungsrippe oder Verstärkungsrippe zum Versteifen des unteren Randbereichs 54 des untersten Torblattelements 22.1. Der Verstärkungsrippenprofilbereich 64 bildet ein Teilhohlprofil der Verstärkungsleiste 56 und ist insbesondere winkelförmig, U-förmig, brückenförmig oder wie dargestellt rohrförmig ausgebildet. Der Verstärkungsrippenprofilbereich 64 umschließt einen länglichen Hohlraum 72. Der Verstärkungsrippenprofilbereich 64 erstreckt sich in dem dargestellten Ausführungsbeispiel von dem Befestigungsprofilbereich 60 quer zur Hauptebene des untersten Torblattelements 22.1 weg. Somit erstreckt sich der Verstärkungsrippenprofilbereich 64 in der dargestellten Schließstellung des Torblattes 12, wo das Torblatt 12 und somit auch dessen Torblattelement 22.1-22.4 in der Vertikalebene ausgerichtet sind, in horizontaler Richtung.

Die Verstärkungsleiste 56 ist an der Innenseite des Torblattes 12 angeordnet. Der Verstärkungsrippenprofilbereich 64 erstreckt sich in das Innere des durch das Torblatt 12 zu verschließenden Raumes hinein. An dem freien Ende 74 ist der Verstärkungsrippenprofilbereich 64 kreisrund, ellipsenförmig oder oval abgerundet ausgebildet.

Der Eingreifprofilbereich 62 ist entsprechend der Innenkontur der Nut 38 ausgebildet und liegt, wie dies am besten aus den Figuren 3, 4 und 5 (rechte Darstellung) ersichtlich ist, auf dem gesamten Bereich der Nut 38 an dem Paneel 34 an. Entsprechend der Ausbildung der Nut 38 weist der Eingreifprofilbereich 62 einen L-winkelförmigen Bereich 76 und daran anschließend einen konvexen Bereich 78 auf, der durch eine Polygonalform mit Abrundungen gebildet ist. Weiter weist der Eingreifprofilbereich 62 an der Unterseite aufeinander zu gerichtete Flansche 80 auf, die zwischen sich einen Schlitz als Dichtungsausnehmung 82 frei lassen, an der Rastelementprofilbereiche 84 der Tordichtung 26 befestigt werden, um die Tordichtung 26 an der Verstärkungsleiste 56 zu befestigen. Durch den L-winkelförmigen Bereich 76, den konvexen Bereich 78 und die Flansche 80 bildet auch der Eingreifprofilbereich 62 ein weiteres Teilhohlprofil der Verstärkungsleiste 56, der bis auf die Dichtungsausnehmung nahezu geschlossen rohrförmig ausgebildet ist.

Die Paneele 34 sind an ihrer unteren inneren Kante abgeschrägt, um hier entsprechende Teile von nicht dargestellten Scharnieren zum Bilden der Kippachsen 28 aufzunehmen. Der Verbindungsprofilbereich 66 verbindet den Befestigungsprofilbereich 60 mit dem Eingreifprofilbereich 62 und ist entsprechend dieser Kontur der inneren unteren Kante des Paneels 34 abgeschrägt ausgebildet.

Übergänge und Kanten zwischen den Profilbereichen 60, 62, 64, 66, 76, 78, 80 der Verstärkungsleiste 56 sind mit teils unterschiedlichen Radien R abgerundet.

Figur 8 zeigt die Sichtflächen 86, die bei montierter Verstärkungsleiste 56 zu sehen sind.

Die Schwellenabdeckleiste 58 ist in Figur 4 und rechts in Figur 5 montiert und in den Figuren 9 und 10 im Querschnitt alleine dargestellt.

Die Schwellenabdeckleiste 58 ist ebenfalls als Profilleiste aus einem Metall, insbesondere Leichtmetall und mehr insbesondere Aluminiummaterial ausgebildet.

Bei der dargestellten Ausführungsform ist der Querschnitt der Schwellenabdeckleiste 58 im Wesentlichen U-förmig mit einem äußeren Schenkel 88, einem inneren Schenkel 90 und einem die Schenkel 88, 90 verbindenden Steg 92.

Die Schwellenabdeckleiste 58 ist mit einer Wandstärke ausgebildet, die vergleichbar ist zu der Wandstärke der Verstärkungsleiste 56. Beispielsweise beträgt die Wandstärke zwischen 1 mm und 4 mm und insbesondere 2 mm.

Die Schenkel 88, 90 sind unterschiedlich lang.

Der innere Schenkel 90 bildet einen Anlageschenkel 94, der im montierten Zustand an dem Befestigungsprofilbereich 60 der Verstärkungsleiste 56 anliegt. Die so aufeinander liegenden Profilbereiche der Verstärkungsleiste 56 und der Schwellenabdeckleiste 58 können zusammen mit Befestigern 96, die beide Profilbereiche durchgreifen, an dem unteren Randbereich 54 befestigt werden.

Als Befestiger 96 sind bei der dargestellten Ausführungsform entsprechend dem Material des Paneels 34 ausgewählte Schrauben vorgesehen. Diese sind in gleichmäßigen Abständen über die Breite des Tores 10 verteilt vorgesehen. Im Bereich der Schwelle 46 greifen diese Befestiger 96 wie dargestellt durch die Schwellenabdeckleiste 58 und die Verstärkungsleiste 56 hindurch und befestigen so beide Teile der Versteifungsanordnung 52 im Bereich der Schwelle 46 an dem unteren Randbereich 54 des Paneels 34.

Der äußere Schenkel 88 liegt auf einer Außenseite 98 an dem unteren Randbereich 54 des Paneels 34 an. Der Steg 92 bildet den oberen Rand 50 der Schwelle 46 und schützt das obere Ende des unteren Randbereichs 54 des Paneels 34.

Außerdem wird durch die Schwellenabdeckleiste 58 die in Figur 10 angedeutete optisch ansprechende Sichtfläche 86 bereitgestellt.

Die Schwellenabdeckleiste 58 erstreckt sich über den gesamten unteren Bereich der Türausnehmung 42 und somit über die gesamte Breite der Schwelle 46.

Das hier dargestellte Tor ist insbesondere als Sonderausstattung für Tore 10 aus einer Torserie ausgebildet, die mit oder ohne Schlupftüren und bei Ausbildung mit Schlupftüren mit unterschiedlichen Schwellenhöhen SH geliefert werden können. Figur 5 zeigt eine Zusammenstellung von unterschiedlichen Ausführungen einer solchen Torserie, wobei ganz links eine Serienversion des Tores 10 mit Schlupftür und niedriger Schwelle mit einer Schwellenhöhe SH0 von maximal 10 mm gezeigt ist, in der Mitte eine Ausbildung des Tores 10 mit Schlupftür und einer Schwellenhöhe SH1 von 33,5 mm dargestellt ist und ganz rechts die erfindungsgemäße Ausführungsform mit Höhe der Schwelle SH in der Schlupftür von 85 mm dargestellt ist. Die mittlere und rechte Ausführung sind optional wählbar. Die hier dargestellten Ausführungsformen befassen sich mit der Konstruktion der entsprechend höchsten Schwellenhöhe SH.

Wie man aus den unterschiedlichen Konstruktionen entnehmen kann, sind bei den unterschiedlich lieferbaren Schlupftüren mit unterschiedlichen Schwellenhöhen auch die Türblätter 40 in ihrem unteren Bereich unterschiedlich ausgebildet. Bei der ganz rechts dargestellten Ausführungsform, die ein Ausführungsbeispiel der Erfindung darstellt, ist die Unterseite des Türblattes 40 mit einem Türblattprofil 100 ausgebildet, das im Wesentlichen U-förmig ausgebildet ist, um die Unterkante zu umgreifen und zu versteifen.

Das Türblattprofil 100 weist demnach einen kurzen Außenschenkel 102, einen langen Innenschenkel 104, und einen Verbindungssteg 106 auf

Im Bereich des Außenschenkels 102 ist an dem Türblattprofil 100 eine nach unten reichende Anschlagleiste 108 ausgebildet, die, eventuell versehen mit einem Anschlagdichtprofil 110 im geschlossenen Zustand der Tür 14 gegen den äußeren Schenkel 88 der Schwellenabdeckleiste 58 anschlägt. Weiter kann dem Türblattprofil 100 im Bereich der Innenseite 68 ein Dichtlippenprofil 112 als weitere Türdichtung für die Tür 14 vorgesehen sein.

Für weitere, hier nicht näher dargestellte oder erläuterte Einzelheiten des Tores wird auf die Literaturstellen [3] bis [6] verwiesen.

Einige Aspekte des Tores werden im Folgend noch einmal zusammengefasst:
Die Erfindung betrifft ein Tor 10 mit Schlupftür 14 mit einer Schwellenhöhe SH im Bereich von 40 mm ≤ SH ≤ 120 mm hat, wobei die Schwelle 46 der Schlupftür 14 im Querschnitt gesehen durch einen unteren Randbereich 54 eines Paneels 34 eines untersten Torblattelements 22.1, eine Verstärkungsleiste 56 und eine Schwellenabdeckleiste 58 gebildet wird, wobei die Verstärkungsleiste 56 sich im Wesentlichen über den gesamten unteren Randbereich 54 des Paneels 34 des untersten Torblattelements 22.1 erstreckt, und einen Befestigungsprofilbereich 60 zur Anlage an einer Innenseite 68 des unteren Randbereichs 54 des Paneels 34 und zur dortigen Befestigung, einen Eingreifprofilbereich 62 zum Eingreifen in eine Nut 38 auf der Unterseite des Paneels 34 und einen Verstärkungsrippenprofilbereich 64 zur Versteifung aufweist, der sich von dem Befestigungsprofilbereich 60 weg erstreckt, wobei die Schwellenabdeckleiste 58 zum Abdecken einer Oberseite des unteren Randbereichs 54 des Paneels 34 im Bereich der Schwelle 46 ausgebildet ist und an dem Befestigungsprofilbereich 60 befestigt ist.

### Bezugszeichenliste:

- 10: Tor
- 12: Torblatt
- 14: Tür
- 16: Toröffnung
- 18: Boden
- 20: untere Begrenzung
- 22.1: erstes Torblattelement (unterstes Torblattelement)
- 22.2: zweites Torblattelement
- 22.3: drittes Torblattelement
- 22.4: viertes Torblattelement
- 24: Schließkante
- 26: Tordichtung
- 28: Kippachse
- 30: Sektionaltor
- 32: Führung
- 34: Paneel
- 36: Fingerschutz-Vorsprung
- 38: Nut
- 40: Türblatt
- 42: Türausnehmung
- 44: Schwenkachse
- 46: Schwelle
- 48: Rampe
- 50: oberer Rand der Schwelle
- 52: Versteifungsanordnung
- 54: unterer Randbereich
- 56: Verstärkungsleiste
- 58: Schwellenabdeckleiste
- 60: Befestigungsprofilbereich
- 62: Eingreifprofilbereich
- 64: Verstärkungsrippenprofilbereich
- 66: Verbindungsprofilbereich
- 68: Innenseite
- 70: Anlagefläche
- 72: Hohlraum
- 74: freies Ende
- 76: L-winkelförmiger Bereich
- 78: konvexer Bereich
- 80: Flansche
- 82: Dichtungsausnehmung
- 84: Rastelementprofilbereiche
- 86: Sichtfläche
- 88: äußerer Schenkel
- 90: innerer Schenkel
- 92: Steg
- 94: Anlageschenkel
- 96: Befestiger
- 98: Außenseite
- 100: Türblattprofil
- 102: Außenschenkel
- 104: Innenschenkel
- 106: Verbindungssteg
- 108: Anschlagleiste
- 110: Anschlagdichtprofil
- 112: Dichtlippenprofil

## Patentansprüche

1. Tor (10) mit einem Torblatt (12), das zwischen einer Öffnungsstellung und einer eine Toröffnung (16) verschließenden Schließstellung bewegbar ist und mehrere Torblattelemente (22.1-22.4) aufweist, die jeweils ein Paneel (34) aufweisen und bezüglich parallel zueinander verlaufenden Kippachsen (28) gegeneinander verkippbar sind, und einer Tür (14), die in dem Torblatt (12) integriert ist und ein Türblatt (40) aufweist, das in seiner Schließstellung in einer Türausnehmung (42) in dem Torblatt (12) aufgenommen ist und um eine im Wesentlichen senkrecht zu den Kippachsen (28) verlaufende Schwenkachse relativ zu den Torblattelementen (22.1-22.4) verschwenkbar ist, wobei ein in Schließstellung des Torblattes (12) unterer Bereich der Türausnehmung (42) durch eine Schwelle (46) begrenzt ist, deren oberer Rand in Schließstellung des Torblattes (12) von einer unteren Begrenzung (20) der Toröffnung (16) gemessen einen Abstand SH im Bereich von 40 mm ≤ SH ≤ 120 mm hat, wobei die Schwelle (46) im Querschnitt gesehen durch einen unteren Randbereich (54) des Paneels (34) des untersten Torblattelements (22.1), eine Verstärkungsleiste (56) und eine Schwellenabdeckleiste (58) gebildet wird, wobei die als einstückige Profilleiste ausgebildete Verstärkungsleiste (56) sich im Wesentlichen über den gesamten unteren Randbereich (54) des Paneels (34) des untersten Torblattelements (22.1) erstreckt und einen Befestigungsprofilbereich (60) zur Anlage an einer Innenseite (68) des unteren Randbereichs (54) des Paneels (34) und zur dortigen Befestigung, einen Eingreifprofilbereich (62) zum Eingreifen in eine Nut (38) auf der Unterseite des Paneels (34) und einen Verstärkungsrippenprofilbereich (64) zur Versteifung aufweist, der sich von dem Befestigungsprofilbereich (60) weg erstreckt, wobei die als einstückige Profilleiste ausgebildete Schwellenabdeckleiste (58) zum Abdecken einer Oberseite des unteren Randbereichs (54) des Paneels (34) im Bereich der Schwelle (46) ausgebildet ist und an dem Befestigungsprofilbereich (60) befestigt ist.

2. Tor (10) nach Anspruch 1, **dadurch gekennzeichnet,**
**dass** der Verstärkungsrippenprofilbereich (64)
2.1 rohrförmig ausgebildet ist und/oder
2.2 einen länglichen Hohlraum (72) umschließt und/oder
2.3 sich im Wesentlichen senkrecht zu einer Anlagefläche (70) des Befestigungsprofilbereichs (60) von dem Befestigungsprofilbereich (60) weg erstreckt.

3. Tor (10) nach einem der voranstehenden Ansprüche, **dadurch gekennzeichnet,**
**dass** der Befestigungsprofilbereich (60)
3.1 sich über die gesamte Innenseite (68) des unteren Randbereichs (54) des Paneels (34) erstreckt und/oder
3.2 eine Anlagefläche (70) zum großflächigen Anliegen an der Innenseite (68) des unteren Randbereichs (654) des Paneels (34) aufweist und/oder
3.3 mittels mehrerer über die Torblattbreite mit Abstand zueinander vorgesehener Befestigern (96) an dem unteren Randbereich (54) des Paneels (34) befestigt ist.

4. Tor (10) nach einem der voranstehenden Ansprüche, **dadurch gekennzeichnet,**
**dass** der Eingreifprofilbereich (62)
4.1 im Wesentlichen rohrförmig ausgebildet ist,
4,2 entsprechend der Innenkontur der Nut (38) ausgebildet ist,
4.3 auf der gesamten Innenseite der Nut (38) anliegt und/oder
4.4 eine Dichtungsausnehmung (82) aufweist, an der eine untere Tordichtung (26) befestigt ist.

5. Tor (10) nach einem der voranstehenden Ansprüche, **dadurch gekennzeichnet,**
**dass** die Schwellenabdeckleiste (58)
5.1 im Wesentlichen U-Profilförmig ausgebildet ist,
5.2 einen Anlageschenkel (90) aufweist, der sich parallel zum Befestigungsprofilbereich (60) erstreckt und an diesem anliegt;
5.3 von Befestigern (96), mittels denen der Befestigungsprofilbereich (60) an dem unteren Randbereich (54) des Paneels (34) im Bereich der Schwelle (46) befestigt ist, durchgriffen wird.

6. Tor (10) nach einem der voranstehenden Ansprüche, **dadurch gekennzeichnet,**
**dass** die Schwellenabdeckleiste (58) und die Verstärkungsleiste (56) aus Metall gebildet sind und/oder als Strangpressprofile ausgebildet sind.

7. Tor (10) nach einem der voranstehenden Ansprüche, **dadurch gekennzeichnet,**
**dass** die Verstärkungsleiste (56) eine Schließkanten-Tordichtung (26) des Tores (10) trägt.

8. Tor (10) nach Anspruch 7, **dadurch gekennzeichnet,**
**dass** die Tordichtung (26) an dem Eingreifprofilbereich (62) befestigt ist.

## Claims

1. Door (10) with a door leaf (12) which is movable between an open position and a closed position closing a door opening (16) and has a plurality of door leaf elements (22.1-22. 4), each of which has a panel (34) and can be tilted relative to one another with respect to tilting axes (28) running parallel to one another, and a pass door (14) which is integrated in the door leaf (12) and has a pass door leaf (40) which, in its closed position, is accommodated in a door recess (42) in the door leaf (12) and can be pivoted relative to the door leaf elements (22.1-22.4) about a pivot axis running essentially perpendicular to the tilting axes (28), wherein a lower portion of the door recess (42) in the closed position of the door leaf (12) is bounded by a threshold (46), the upper edge of which, measured in the closed position of the door leaf (12), is at a distance SH in the range of 40 mm ≤ SH ≤ 120 mm from a lower boundary (20) of the door opening (16), wherein the threshold (46), viewed in cross-section, is formed by a lower edge portion (54) of the panel (34) of the lowermost door leaf element (22.1), a reinforcing strip (56) and a threshold cover strip (58), the reinforcing strip (56), which is designed as a one-piece profile strip, extending essentially over the entire lower edge portion (54) of the panel (34) of the lowermost door leaf element (22.1) and having a fastening profile portion (60) for bearing against an inner side (68) of the lower edge portion (54) of the panel (34) and for attachment thereto, an engagement profile portion (62) for engaging a groove (38) on the underside of the panel (34), and a reinforcing rib profile portion (64) for stiffening extending away from the attachment profile portion (60), wherein the threshold cover strip (58), formed as a one-piece profile strip, is formed to cover an upper surface of the lower edge portion (54) of the panel (34) in the area of the threshold (46) and is secured to the fastening profile portion (60).

2. Door (10) according to claim 1, **characterized in that** the reinforcing rib profile portion (64) is
2.1 is tubular in shape and/or
2.2 encloses an elongated cavity (72) and/or
2.3 extends substantially perpendicular to an abutment surface (70) of the fastening profile portion (60) away from the fastening profile portion (60).

3. Door (10) according to one of the preceding claims,
**characterized in that**
the fastening profile portion (60)
3.1 extends over the entire inner side (68) of the lower edge portion (54) of the panel (34) and/or
3.2 has an abutment surface (70) for large-area abutment against the inner side (68) of the lower edge portion (654) of the panel (34) and/or
3.3 is fastened to the lower edge portion (54) of the panel (34) by means of a plurality of fasteners (96) provided at a distance from one another over the width of the door leaf.

4. Door (10) according to one of the preceding claims,
**characterized in that**
the engagement profile portion (62)
4.1 is substantially tubular in shape,
4.2 is formed to correspond to the inner contour of the groove (38) and/or
4.3 rests on the entire inside of the groove (38) and/or
4.4 has a sealing recess (82) to which a lower door seal (26) is attached.

5. Door (10) according to one of the preceding claims,
**characterized in that**
the threshold cover strip (58)
5.1 is substantially U-shaped,
5.2 has an abutment leg (90) which extends parallel to the fastening profile portion (60) and abuts against the latter;
5.3 is penetrated by fasteners (96) by means of which the fastening profile portion (60) is fastened to the lower edge portion (54) of the panel (34) in the portion of the threshold (46) .

6. Door (10) according to one of the preceding claims,
**characterized in that**
the threshold cover strip (58) and the reinforcing strip (56) are formed from metal and/or are designed as extruded profiles.

7. Door (10) according to one of the preceding claims,
**characterized in that**
the reinforcing strip (56) carries a closing edge door seal (26) of the door (10).

8. Door (10) according to claim 7, **characterized in that** the door seal (26) is attached to the engagement profile portion (62).

## Revendications

1. Porte (10) avec un panneau de porte (12), qui est mobile entre une position d'ouverture et une position de fermeture fermant une ouverture de porte (16) et qui comporte plusieurs éléments de panneau de porte (22.1-22. 4), qui présentent chacun un panneau (34) et qui peuvent être basculés les uns par rapport aux autres par rapport à des axes de basculement (28) s'étendant parallèlement les uns aux autres, et une porte de passage (14), qui est intégrée dans le panneau de porte (12) et qui présente un vantail de porte de passage (40) qui, dans sa position de fermeture, est reçu dans un évidement de porte (42) dans le panneau de porte (12) et qui peut pivoter par rapport aux éléments de panneau de porte (22. 1-22.4) autour d'un axe de pivotement s'étendant verticalement par rapport aux axes de basculement (28), une zone inférieure de l'évidement de porte (42) en position de fermeture du panneau de porte (12) étant délimitée par un seuil (46) dont le bord supérieur, mesuré en position de fermeture du panneau de porte (12), présente une distance SH de l'ordre de 40 mm ≤ SH ≤ 120 mm par rapport à une délimitation inférieure (20) de l'ouverture de porte (16), le seuil (46), vu en coupe transversale, est formé par une zone de bord inférieure (54) du panneau (34) de l'élément de panneau de porte le plus bas (22.1), une baguette de renforcement (56) et une baguette de recouvrement de seuil (58), la baguette de renforcement (56) réalisée sous la forme d'une baguette profilée d'une seule pièce s'étendant sensiblement sur toute la zone de bord inférieure (54) du panneau (34) de l'élément de panneau de porte le plus bas (22.1) et comportant une zone de profil de fixation (60) destinée à venir en appui contre une face intérieure (68) de la zone de bord inférieure (54) du panneau (34) de porte et pour la fixation à celle-ci, une zone de profil d'engagement (62) pour l'engagement dans une rainure (38) sur la face inférieure du panneau (34) et une zone de profil de nervure de renforcement (64) pour la rigidification qui s'étend à partir de la zone de profil de fixation (60), la baguette de recouvrement de seuil (58), réalisée sous la forme d'une barre profilée monobloc, étant conçue pour recouvrir une face supérieure de la zone de bord inférieure (54) du panneau (34) dans la zone du seuil (46) et étant fixée à la zone de profil de fixation (60).

2. Porte (10) selon la revendication 1, **caractérisée en ce que** la zone de profil de nervure de renforcement (64)
2.1 est de forme tubulaire et/ou
2.2 entoure un espace creux allongé (72) et/ou
2.3 s'étend sensiblement perpendiculairement à une surface d'appui (70) de la zone de profil de fixation (60) en s'éloignant de la zone de profil de fixation (60).

3. Porte (10) selon l'une des revendications précédentes,
**caractérisée en ce que**
la zone de profil de fixation (60)
3.1 s'étend sur toute la face intérieure (68) de la zone de bord inférieure (54) du panneau (34) et/ou
3.2 présente une surface d'appui (70) pour s'appliquer sur une grande surface contre la face intérieure (68) de la zone de bord inférieure (654) du panneau (34) et/ou
3.3 est fixée à la zone de bord inférieure (54) du panneau (34) au moyen de plusieurs éléments de fixation (96) prévus à distance les uns des autres sur la largeur du panneau (34).

4. Porte (10) selon l'une des revendications précédentes,
**caractérisée en ce que**,
la zone de profil d'engagement (62)
4.1 est de forme essentiellement tubulaire,
4.2 est réalisée de manière correspondant au contour intérieur de la rainure (38),
4.3 s'applique sur toute la face intérieure de la rainure (38) et/ou
4.4 présente un évidement d'étanchéité (82) sur lequel est fixé un joint d'étanchéité inférieur de porte (26).

5. Porte (10) selon l'une des revendications précédentes,
**caractérisée en ce que**
la baguette de recouvrement de seuil (58)
5.1 est réalisée essentiellement en forme de profilé en U,
5.2 présente une branche d'appui (90) qui s'étend parallèlement à la zone du profilé de fixation (60) et s'appuie sur celle-ci;
5.3 est traversée par des éléments de fixation (96) au moyen desquelles la zone de profil de fixation (60) est fixée à la zone de bord inférieure (54) du panneau (34) dans la zone du seuil (46).

6. Porte (10) selon l'une des revendications précédentes,
**caractérisée en ce que**
la baguette de recouvrement de seuil (58) et la baguette de renforcement (56) sont formées en métal et/ou sont conçues comme des profilés extrudés.

7. Porte (10) selon l'une des revendications précédentes,
**caractérisée en ce que**
la baguette de renfort (56) est un joint d'étanchéité (26) du bord de fermeture de la porte (10).

8. Porte (10) selon la revendication 7, **caractérisée en ce que** le joint de porte (26) est fixé à la zone de profil d'engagement (62).
